# EUROPÄISCHE PATENTSCHRIFT

(11) **EP 3 813 593 B1**
(45) Veröffentlichungstag und Bekanntmachung des Hinweises auf die Patenterteilung: **27.07.2022**
(21) Anmeldenummer: 19729537.1
(22) Anmeldetag: 07.06.2019
(51) Int. Cl.: A47B 88/919

(54) **AUSZUGSFÜHRUNG FÜR RELATIV ZU EINEM KORPUS EINES MÖBELS ODER HAUSHALTSGERÄTES BEWEGBARE SCHUBELEMENTE UND MÖBEL ODER HAUSHALTSGERÄT**
RUNNER FOR DRAWER ELEMENTS MOVABLE RELATIVE TO A CARCASS OF A PIECE OF FURNITURE OR HOUSEHOLD APPLIANCE, AND PIECE OF FURNITURE OR HOUSEHOLD APPLIANCE
GUIDAGE DE COULISSE POUR DES ÉLÉMENTS DE POUSSÉE MOBILES PAR RAPPORT AU CORPS D'UN MEUBLE OU D'UN APPAREIL ÉLECTROMÉNAGER ET MEUBLE OU APPAREIL ÉLECTROMÉNAGER

(30) Priorität: 28.06.2018 DE 102018115585
(43) Veröffentlichungstag der Anmeldung: 05.05.2021
(73) Patentinhaber: Paul Hettich GmbH & Co. KG, 32278 Kirchlengern (DE)
(72) Erfinder: GARCIA, Oscar, 20014 San Sebastian (ES); LOPETEGI, Iker, 20800 Zarautz (ES)
(74) Vertreter: Dantz, Jan Henning
(86) Internationale Anmeldenummer: PCT/EP2019/064995
(87) Internationale Veröffentlichungsnummer: WO 2020/001958

(56) Entgegenhaltungen:
- EP-A1- 2 910 144
- WO-A1-2009/152943
- WO-A1-2018/165717
- WO-A2-00/79689
- DE-U1- 29 880 063

## Beschreibung

Die vorliegende Erfindung betrifft eine Auszugsführung für relativ zu einem Korpus eines Möbels oder Haushaltsgeräts bewegbare Schubelemente, insbesondere Schubkästen oder Ablagen, gemäß dem Oberbegriff des Anspruchs 1 sowie ein Möbel oder Haushaltsgerät.

Eine gattungsgemäße Auszugsführung für ein Möbel ist beispielsweise aus dem AT 19609 U1 bekannt. Die dort offenbarte Auszugsführung weist dabei einen Schleifkontakt als Stromleiter zur Übertragung elektrischer Energie zur Versorgung einer LED-Leiste an der Unterseite eines Schubkastens auf.

Zum An- oder Abschalten der Leuchten dient ein mechanischer oder berührungsloser Schalter, der das Beleuchtungselement im ausgezogenen Zustand des Schubkastens anschaltet.

Aus der EP 2 910 144 A1 ist ein beleuchteter Schubkasten bekannt, bei dem ein Stromleiter zur Übertragung elektrischer Energie zur Versorgung einer LED-Leiste an der Seitenwand des Möbelkorpus angeordnet ist, und an einer Rückwand des Schubkastens ein Stromabnehmer befestigt ist, mit zwei Stromabnehmerstiften, die über eine Seitenwand des Schubkastens vorstehend ebenfalls als Schleifkontakt vorstehend federbelastet gegen den Stromleiter gedrückt werden. Eine weitere, gattungsgemäße Auszugsführung ist aus der WO 2009/152943 A1 bekannt.

Aufgabe der vorliegenden Erfindung ist es, eine Auszugsführung für relativ zu einem Korpus oder Haushaltsgeräts verschiebbare Schubelemente dahingehend weiterzuentwickeln, dass die Stromversorgung für einen am bewegbaren Schubelement angeordneten Stromverbraucher permanent verfügbar ist.

Die gestellte Aufgabe wird durch eine Auszugsführung für relativ zu einem Korpus eines Möbels oder Haushaltsgerätes bewegbare Schubelemente mit den Merkmalen des Anspruchs 1 gelöst.

Die erfindungsgemäße Auszugsführung weist einen an den Korpus eines Möbels oder Haushaltsgerätes direkt oder über einen Korpuswinkel befestigbare Korpusschiene auf.

Die Auszugsführung weist desweiteren eine an dem bewegbaren Schubelement befestigte Laufschiene auf, die in der Korpusschiene verfahrbar ist.

Die Auszugsführung weist desweiteren einen Stromleiter zur Übertragung elektrischer Energie an einem an dem Schubelementangeordneten Stromverbraucher auf.

An der Korpusschiene oder an dem Korpuswinkel ist eine sich über die Länge der Korpusschiene erstreckende Platine angeordnet.

An der Laufschiene ist eine Kontakteinrichtung mit wenigstens einem elektrisch leitfähigen Kontaktelement angeordnet, das im montierten Zustand permanent in elektrischen Kontakt mit der Platine steht und mit einem mit dem Kontaktelement elektrisch verbundenen Verbindungselement zum Anschluss an das bewegbare Schubelement.

Mit einer derart ausgebildeten erfindungsgemäßen Auszugsführung ist in einfacher Weise eine permanente Stromversorgung eines am bewegbaren Schubelement angeordneten Stromverbrauchers ermöglicht.

Durch die sich über die gesamte Länge der Korpusschiene erstreckende Platine ist stets eine elektrische Verbindung zum Stromverbraucher am Schubelementermöglicht.

Vorteilhafte Ausführungsvarianten der Erfindung sind Gegenstand der Unteransprüche.

Gemäß einer vorteilhaften Ausführungsvariante der Erfindung ist die Platine Bestandteil eines an der Korpusschiene oder an den Korpuswinkel fixierbaren Befestigungsteils aus einem elektrisch isolierenden Material.

Dadurch ist eine zuverlässige Isolierung der stromführenden Bauteile möglich, so dass auch ein Berühren der Korpusschiene oder des Korpuswinkels bei ausgefahrenem beweglichen Schubelementgefahrlos möglich ist.

Nach einer weiteren Ausführungsvariante ist das Kontaktelement als ein in einem Gehäuse der Kontakteinrichtung gelagerter Kontaktstift ausgebildet.

Gemäß einer alternativen Ausführungsvariante ist das wenigstens ein Kontaktelement als in einem Gehäuse der Kontakteinrichtung gelagertes Rad ausgebildet, das entlang der Platine beim Ausziehen oder Einschieben des bewegbaren Schubelementzusammen mit der Laufschiene in Kontakt mit der Platine steht.

Um eventuell auftretende Höhentoleranzen der Laufschiene relativ zur Korpusschiene ausgleichen zu können, ist das mindestens eine Kontaktelement gemäß einer bevorzugten Ausführungsvariante in der Kontakteinrichtung federnd gelagert.

Dadurch ist in einfacher Weise eine Vorspannung des Kontaktelements ermöglicht, die sicherstellt, dass das Kontaktelement stets in Kontakt mit der Platine ist.

Gemäß einer weiteren Ausführungsvariante ist die Kontakteinrichtung lösbar an der Laufschiene befestigt.

Dadurch ist im Bedarfsfall eine einfache Möglichkeit zur Reparatur oder zum Austausch der Kontakteinrichtung oder der Kontaktelemente ermöglicht.

Gemäß einer weiteren Ausführungsvariante ist auch die Platine lösbar an der Korpusschiene oder dem Korpuswinkel befestigt.

Die Platine ist gemäß einer bevorzugten Ausführungsvariante an eine Gleichspannungsquelle angeschlossen. Insbesondere ist die Platine an einem Akkumulator angeschlossen, was die Möglichkeit eröffnet, auch Schubelementmit einer Energieversorgung auszustatten, die nicht in der Nähe einer fest verbauten Spannungsquelle positioniert sind.

Das erfindungsgemäße Möbel- und Haushaltsgerät zeichnet sich durch eine wie oben beschriebene Auszugsführung aus.

Nachfolgend werden bevorzugte Ausführungsbeispiele der Erfindung anhand der beiliegenden Zeichnungen näher erläutert. Es zeigen:
- Fig. 1: eine perspektivische Ansicht einer Ausführungsvariante eines Möbels mit einem Möbelkorpus und einer beispielhaft an diesem angebrachten Auszugsführung;
- Fig. 2: eine in Fig. 1 mit II gekennzeichnete Detaildarstellung der Auszugsführung;
- Fig. 3: ein in Fig. 2 mit III dargestelltes Detail zur Darstellung der Stromversorgung der Platine;
- Fig. 4: eine perspektivische Teilexplosionsdarstellung der in Fig. 2 gezeigten Auszugsführung mit abgenommenen Befestigungsbauteil,
- Fig. 5: eine Stirnansicht auf die Auszugsführung;
- Fig. 6: eine perspektivische Teilexplosionsdarstellung der Laufschiene und der an dieser befestigbaren Kontakteinrichtung;
- Fig. 7: eine weitere perspektivische Darstellung der Kontakteinrichtung aus einer alternativen Perspektive zur Darstellung der Kontaktelemente; und
- Fig. 8: eine perspektivische Darstellung einer alternativen Ausführungsvariante eines Möbels mit als Schubkästen ausgebildeten bewegbaren Schubelementen und einem als Leuchtelement an einer Frontblende des Schubkastens angeordneten Stromverbrauchers.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Auszugsführung, des Möbels oder Haushaltsgerätes, der Laufschiene, der Korpusschiene, der Platine, der Kontakteinrichtung, des Befestigungsbauteils und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In den Fig. 1 und 8 sind mit den Bezugszeichen 1 alternative Ausführungsvarianten eines Möbels bezeichnet.

Jedes der Möbel 1 weist einen Korpus 2 auf, an dem eine oder mehrere Auszugsführungen 3 befestigt sind. Bei dem in Fig. 8 gezeigten Möbel 1 sind an den Auszugsführungen 3 Schubkästen 9 relativ zum Korpus 2 bewegbar über die Auszugsführungen 3 geführt.

Jede der Auszugsführungen weist, wie in den Fig. 2, 4 und 5 gezeigt ist, eine an dem Korpus 2 des Möbels 1 oder auch eines Haushaltsgerätes direkt oder über einen Korpuswinkel befestigbare Korpusschiene 31 auf.

Die Korpusschiene 31 ist in der hier gezeigten Ausführungsvariante der Auszugsführung 3 über eine Mittelschiene 33 verschiebbar mit einer Laufschiene 32 verbunden.

Die Laufschiene 32 ist dabei an dem bewegbaren Schubelement, wie im Folgenden in Fig. 8 gezeigten Ausführungsbeispiel an einem Schubkasten befestigt.

Zur Stromversorgung eines an einer Frontblende 91 des Schubkastens 9 angebrachten Leuchtelements 92 weist die Auszugsführung 1 wenigstens einen Stromleiter zum Übertragen elektrischer Energie auf. Beispielhaft weist der mittlere Schubkasten 9 des in Fig. 8 gezeigten Möbels 1 eine Frontblende 91 mit einem entsprechendem Leuchtelement 92 auf.

Wie in den Fig. 3-5 gezeigt ist, ist als Stromleiter an der Korpusschiene 31 eine sich über die Länge der Korpusschiene 31 erstreckende Platine 43 angeordnet.

Die Platine 43 ist an einem am Korpus 2 des Möbels oder Haushaltsgeräts angebrachten Befestigungsbauteil 4 angebracht. Bei der hier gezeigten Ausführungsvariante ist die Korpusschiene 31 der Auszugsführung 3 einstückig mit einem Korpuswinkel ausgebildet und an einem Korpus 2 des Möbels 1 über Befestigungselemente 7, hier beispielhaft in Gestalt von Schrauben dargestellt, festgelegt. Dabei werden die Befestigungselemente 7 gleichzeitig durch entsprechende Aussparungen 47 des Befestigungsbauteils 4 geführt, wodurch keine zusätzlichen Befestigungselemente benötigt werden.

Zur Weiterleitung der in die Platine 43 eingespeisten elektrischen Energie ist an der Laufschiene 32, wie in den Fig. 5 und 6 gezeigt ist, eine Kontakteinrichtung 5 mit wenigstens einem elektrisch leitfähigen Kontaktelement 53 angeordnet.

Dieses Kontaktelement 53 ist im montierten Zustand permanent in elektrischem Kontakt mit der Platine 43.

Das Kontaktelement 53 ist über ein Verbindungselement 8 mit dem bewegbaren Schubelement verbindbar. Das Verbindungselement 8 ist bei der hier gezeigten Ausführungsvariante als Leiterkabel 82 mit an einem Ende befestigten Stecker 81 ausgebildet, das dem Stecker 81 abgewandte Ende des Leiterkabels 82 ist mit dem oder den Kontaktelement(en) 53 elektrisch verbunden.

Zur Energieversorgung der Platine 43 dient ein erstes Anschlusselement 6, das bei der hier gezeigten Ausführungsvariante als Leiterkabel 62 mit jeweiligen Kabelenden 63, 64 in elektrischem Kontakt mit Leiterbahnen 45, 46 der Platine 43 steht und am anderen Ende einen Stecker 61 aufweist, der beispielsweise mit einem (nicht dargestellten) Akkumulator oder einer anderen Spannungsquelle, bevorzugt einer Gleichspannungsquelle verbunden ist.

Die Platine 43 ist, wie in Fig. 4 und 5 beispielhaft gezeigt, als Bestandteil eines an der Korpusschiene 31 oder dem Korpuswinkel befestigbaren Befestigungsbauteils 4 aus einem elektrisch isolierenden Material, beispielsweise einem Kunststoff, ausgebildet.

Das Befestigungsbauteil 4 weist, wie in den Fig. 4 und 5 dargestellt ist, eine sich an einem Befestigungsteil der Korpusschiene 31 bzw. dem Korpuswinkel anliegende Befestigungsplatte 41 zur Fixierung am Korpus 2 des Möbels 1 oder Haushaltsgerätes auf.

Bevorzugt senkrecht zur Befestigungsplatte 41 erstreckt sich eine Platinenaufnahme 42, die nach unten zur Korpusschiene 31 hin durch einen Stützsteg 44 abgestützt ist und eine vertikale Stabilisierung der Platine 43 gewährleistet.

Zur Kontaktierung der stromführenden Leiterstreifen 45, 46 der Platine 43 stehen aus einem Gehäuse 51 der Kontakteinrichtung 5 in Fig. 5 nach unten sich vertikal erstreckende Kontaktelemente 53 vor.

Denkbar ist auch, anstelle der Kontaktstifte aus elektrisch leitendem Material bestehende Räder am Gehäuse 51 der Kontakteinrichtung 5 zu lagern, die beim Verfahren der Laufschiene 32 relativ zur Korpusschiene 31 auf den Leiterstreifen 45, 46 der Platine 43 abrollen.

Um ggf. auftretende Höhentoleranzen des Abstands zwischen der Laufschiene 32 und der Platine 43 ausgleichen zu können, die zu einem Kontaktverlust zwischen den Kontaktelementen 53 und den Leiterstreifen 45, 46 führen könnten, sind die Kontaktelemente 53 in der Kontakteinrichtung 5 federnd in Richtung der Platine 43 vorgespannt und in vertikaler Richtung verschiebbar gelagert.

Zur Erleichterung eines Zusammenbaus der Auszugsführung 3 ist die Kontakteinrichtung 5 bevorzugt lösbar an der Laufschiene 32 befestigt. Dazu weist die Kontakteinrichtung 5 gemäß der in Fig. 6 gezeigten Ausführungsvariante eine Laufschienenaufnahme 55 auf, in die ein Ende der Laufschiene 32 einsteckbar ist und derart die Kontakteinrichtung 5 an der Laufschiene 32 hält.

Um eventuelle Verschmutzungen auf der Platine 43 zu beseitigen, ist gemäß der in Fig. 6 und 7 gezeigten Ausführungsvariante der Kontakteinrichtung in Verschieberichtung vor dem Kontaktelement 53 wenigstens eine Bürste 54 an der Kontakteinrichtung 5 festgelegt. Die wenigstens eine Bürste 54 kann jedoch auch hinter dem Kontaktelement 53 oder zur gründlicheren Reinigung sowohl vor als auch hinter dem Kontaktelement 53 festgelegt werden.

Durch die Aufnahme der Platine 43 im in Fig. 4 gezeigten Ausführungsbeispiel in dem Befestigungsbauteil 4 ist auch die Platine 43 lösbar an der Korpusschiene 31 befestigt, was auch ein einfaches Nachrüsten einer Auszugsführung 3 mit einer solchen Platine 43 ermöglicht.

### Bezugszeichenliste

- 1: Möbel
- 2: Korpus

- 3: Auszugsführung
- 31: Korpusschiene
- 32: Laufschiene
- 33: Mittelschiene

- 4: Befestigungsbauteil
- 41: Befestigungsplatte
- 42: Platinenaufnahme
- 43: Platine
- 44: Stützsteg
- 45: Leiterbahn
- 46: Leiterbahn
- 47: Aussparung

- 5: Kontakteinrichtung
- 51: Gehäuse
- 53: Kontaktelement
- 54: Bürste
- 55: Laufschienenaufnahme

- 6: erstes Anschlusselement
- 61: Stecker
- 62: Leiterkabel
- 63: Kabelende
- 64: Kabelende

- 7: Befestigungselement

- 8: zweites Anschlusselement
- 81: Stecker
- 82: Leiterkabel
- 83: Kabelende
- 84: Kabelende
- 9: Schubkasten
- 91: Frontblende
- 92: Leuchtelement

## Patentansprüche

1. Auszugsführung (3) für relativ zu einem Korpus (2) eines Möbels (1) oder Haushaltsgerätes bewegbare Schubelemente, insbesondere Schubkästen oder Ablagen, aufweisend
- eine an einem Korpus (2) des Möbels (1) oder Haushaltsgerätes direkt oder über einen Korpuswinkel befestigbare Korpusschiene (31),
- eine an dem bewegbaren Schubelement befestigbare, direkt oder über eine Mittelschiene (33) relativ zur Korpusschiene (31) verfahrbare Laufschiene (32),
- Stromleiter zur Übertragung elektrischer Energie an einen am bewegbaren Schubelement angeordneten Stromverbraucher,
**dadurch gekennzeichnet, dass**
- an der Korpusschiene (31) oder dem Korpuswinkel eine sich über die Länge der Korpusschiene (31) erstreckende Platine (43) angeordnet ist, und
- an der Laufschiene (32) eine Kontakteinrichtung (5) mit wenigstens einem elektrisch leitfähigen Kontaktelement (53) angeordnet ist, das im montierten Zustand permanent in elektrischem Kontakt mit der Platine (43) steht und einem mit dem Kontaktelement (53) elektrisch verbundenen Verbindungselement (8) zum Anschluss an das bewegbare Schubelement.

2. Auszugsführung (3) nach Anspruch 1, **dadurch gekennzeichnet, dass** die Platine (43) Bestandteil eines an der Korpusschiene (31) oder dem Korpuswinkel fixierbaren Befestigungsbauteils (4) aus einem elektrisch isolierenden Material ist.

3. Auszugsführung (3) nach Anspruch 1 oder 2, **dadurch gekennzeichnet, dass** das wenigstens eine Kontaktelement (53) als in einem Gehäuse (51) der Kontakteinrichtung (5) gelagerter Kontaktstift ausgebildet ist.

4. Auszugsführung (3) nach Anspruch 1 oder 2, **dadurch gekennzeichnet, dass** das wenigstens eine Kontaktelement (53) als in einem Gehäuse (51) der Kontakteinrichtung (5) gelagertes Rad ausgebildet ist.

5. Auszugsführung (3) nach einem der vorstehenden Ansprüche, **dadurch gekennzeichnet, dass** das wenigstens eine Kontaktelement (53) in der Kontakteinrichtung (5) federnd gelagert ist.

6. Auszugsführung (3) nach einem der vorstehenden Ansprüche, **dadurch gekennzeichnet, dass** in Verschieberichtung vor und/oder hinter dem Kontaktelement (53) wenigstens eine Bürste (54) an der Kontakteinrichtung (5) festgelegt ist.

7. Auszugsführung (3) nach einem der vorstehenden Ansprüche, **dadurch gekennzeichnet, dass** die Kontakteinrichtung (5) lösbar an der Laufschiene (32) befestigt ist.

8. Auszugsführung (3) nach einem der vorstehenden Ansprüche, **dadurch gekennzeichnet, dass** das Befestigungsbauteil 4 mit der Platine (43) lösbar an der Korpusschiene (31) oder dem Korpuswinkel befestigt ist.

9. Auszugsführung (3) nach einem der vorstehenden Ansprüche, **dadurch gekennzeichnet, dass** die Platine (43) an eine Gleichspannungsquelle angeschlossen ist.

10. Auszugsführung (3) nach Anspruch 9, **dadurch gekennzeichnet, dass** die Platine (43) an einen Akkumulator angeschlossen ist.

11. Möbel (1) oder Haushaltsgerät, insbesondere Kühl- oder Geschirrspülgerät oder Backofen, aufweisend mindestens ein relativ zu einem Korpus (2) des Möbel (1) oder Haushaltsgerätes über mindestens eine Auszugsführung (3) bewegbar gelagertes, als Schubelement ausgeführtes Möbel- oder Haushaltsgeräteteil, **dadurch gekennzeichnet, dass** die Auszugsführung (3) gemäß einem der vorstehenden Ansprüche ausgebildet ist.

## Claims

1. Drawer runner (3) for drawer elements, in particular drawers or trays, movable relative to a carcass (2) of a piece of furniture (1) or household appliance, comprising
- a carcass rail (31) which can be secured to a carcass (2) of the piece of furniture (1) or household appliance directly or via a carcass bracket,
- a running rail (32) which can be secured to the movable drawer element and can be moved relative to the carcass rail (31) either directly or via a central rail (33),
- a conductor for the transmission of electrical energy to a power consumer arranged on the movable drawer element,
**characterized in that**
- a printed circuit board (43) extending over the length of the carcass rail (31) is arranged on the carcass rail (31) or the carcass bracket, and
- a contact apparatus (5) having at least one electrically conductive contact element (53) is arranged on the running rail (32), which in the mounted state is permanently in electrical contact with the printed circuit board (43), and a connecting element (8) electrically connected to the contact element (53) for connection to the movable drawer element.

2. Drawer runner (3) according to claim 1, **characterized in that** the printed circuit board (43) is part of a fastening component (4) made of an electrically insulating material which can be fixed to the carcass rail (31) or the carcass bracket.

3. Drawer runner (3) according to claim 1 or 2, **characterized in that** the at least one contact element (53) is designed as a contact pin mounted in a housing (51) of the contact apparatus (5).

4. Drawer runner (3) according to claim 1 or 2, **characterized in that** the at least one contact element (53) is designed as a wheel mounted in a housing (51) of the contact apparatus (5).

5. Drawer runner (3) according to one of the preceding claims, **characterized in that** the at least one contact element (53) is resiliently mounted in the contact apparatus (5).

6. Drawer runner (3) according to one of the preceding claims, **characterized in that** at least one brush (54) is fixed to the contact apparatus (5) in the direction of displacement in front of and/or behind the contact element (53).

7. Drawer runner (3) according to one of the preceding claims, **characterized in that** the contact apparatus (5) is detachably secured to the running rail (32).

8. Drawer runner (3) according to one of the preceding claims, **characterized in that** the fastening component (4) with the printed circuit board (43) is detachably secured to the carcass rail (31) or carcass bracket.

9. Drawer runner (3) according to one of the preceding claims, **characterized in that** the printed circuit board (43) is connected to a DC voltage source.

10. Drawer runner (3) according to claim 9, **characterized in that** the circuit board (43) is connected to a storage battery.

11. Piece of furniture (1) or household appliance, in particular refrigerator or dishwasher or oven, comprising at least one furniture or household appliance part which is mounted movably relative to a carcass (2) of the piece of furniture (1) or household appliance via at least one drawer runner (3) and is designed as a drawer element, **characterized in that** the drawer runner (3) is designed according to one of the preceding claims.

## Revendications

1. Guide d'extraction (3) pour des éléments coulissants mobiles par rapport à un corps (2) d'un meuble (1) ou d'un appareil électroménager, en particulier des tiroirs ou des rayonnages, comprenant
- un rail de corps (31) pouvant être fixé sur un corps (2) du meuble (1) ou de l'appareil électroménager, directement ou par l'intermédiaire d'une équerre de corps,
- un rail de glissement (32) pouvant être fixé sur l'élément coulissant mobile et déplaçable par rapport au rail de corps (31), directement ou par l'intermédiaire d'un rail intermédiaire (33),
- des conducteurs électriques pour transmettre de l'énergie électrique à un consommateur électrique disposé sur l'élément coulissant mobile,
**caractérisé en ce que**
- une plaquette (43) s'étendant sur la longueur du rail de corps (31) est disposée sur le rail de corps (31) ou sur l'équerre du corps, et
- un dispositif de contact (5) est disposé sur le rail de glissement (32), avec au moins un élément de contact (53) conducteur électrique qui est constamment en contact électrique avec la plaquette (43) dans l'état monté, et avec un élément de liaison (8) relié électriquement à l'élément de contact (53) pour la connexion à l'élément coulissant mobile.

2. Guide d'extraction (3) selon la revendication 1, **caractérisé en ce que** la plaquette (43) fait partie d'un composant de fixation (4) fait d'un matériau isolant électrique qui peut être fixé sur le rail de corps (31) ou l'équerre du corps.

3. Guide d'extraction (3) selon la revendication 1 ou 2, **caractérisé en ce que** l'au moins un élément de contact (53) est conformé comme une broche de contact supportée dans un boîtier (51) du dispositif de contact (5).

4. Guide d'extraction (3) selon la revendication 1 ou 2, **caractérisé en ce que** l'au moins un élément de contact (53) est conformé comme une roue supportée dans un boîtier (51) du dispositif de contact (5).

5. Guide d'extraction (3) selon l'une des revendications précédentes, **caractérisé en ce que** l'au moins un élément de contact (53) est supporté de façon suspendue dans le dispositif de contact (5).

6. Guide d'extraction (3) selon l'une des revendications précédentes, **caractérisé en ce qu'**au moins un balai (54) est fixé sur le dispositif de contact (5) devant et/ou derrière l'élément de contact (53) dans le sens de la translation.

7. Guide d'extraction (3) selon l'une des revendications précédentes, **caractérisé en ce que** le dispositif de contact (5) est fixé de façon amovible sur le rail de glissement (32).

8. Guide d'extraction (3) selon l'une des revendications précédentes, **caractérisé en ce que** le composant de fixation (4) est fixé avec la plaquette (43) de façon amovible sur le rail de corps (31) ou sur l'équerre du corps.

9. Guide d'extraction (3) selon l'une des revendications précédentes, **caractérisé en ce que** la plaquette (43) est connectée à une source de courant continu.

10. Guide d'extraction (3) selon la revendication 9, **caractérisé en ce que** la plaquette (43) est connectée à un accumulateur.

11. Meuble (1) ou appareil électroménager, en particulier réfrigérateur ou lave-vaisselle ou four de cuisine, comprenant au moins une partie de meuble ou d'appareil électroménager supportée de façon mobile par rapport à un corps (2) du meuble (1) ou de l'appareil électroménager par l'intermédiaire d'au moins un guide d'extraction (3) et réalisée comme un élément coulissant, **caractérisé en ce que** le guide d'extraction (3) est conformé selon l'une des revendications précédentes.
